# EUROPÄISCHE PATENTSCHRIFT

(11) **EP 1 256 449 B1**
(45) Veröffentlichungstag und Bekanntmachung des Hinweises auf die Patenterteilung: **09.01.2008**
(21) Anmeldenummer: 02006685.8
(22) Anmeldetag: 27.03.2002
(51) Int. Cl.: B41F 27/12

(54) **Druckwerk mit einem Plattenzylinder und mit einer Einfügeleiste**
Printing unit with a plate cylinder and with an insertion bar
Imprimante avec un cylindre de plaque et avec une barre d'insertion

(30) Priorität: 07.05.2001 US 850205
(43) Veröffentlichungstag der Anmeldung: 13.11.2002
(73) Patentinhaber: Goss International Americas, Inc., Dover, NH 03820 (US)
(72) Erfinder: Dowling, John Joseph, Rollinsford, NH 03869 (US); Gagne, Daniel Paul, South Berwick, ME 03908 (US); Gentle, Brian Joseph, NH 03839 (US)
(74) Vertreter: Domenego, Bertrand

(56) Entgegenhaltungen:
- EP-A- 0 455 068
- EP-A- 1 155 837
- US-A- 5 678 487

## Beschreibung

Die vorliegende Erfindung betrifft ein Druckwerk mit einem Plattenzylinder und mit einer Einfügeleiste gemäß dem Oberbegriff von Anspruch 1.

Des Weiteren betrifft die vorliegende Erfindung ein Verfahren zum Einfügen einer Hinterkante einer Druckplatte in einen Kanal eines Plattenzylinders gemäß dem Oberbegriff von Anspruch 8.

Ein solches Druckwerk und ein solches Verfahren ist aus der US-A-5,678,487 bekannt. Die EP-A-455 068 beschreibt ein weiteres Druckwerk.

Offsetdruckmaschinen umfassen einen Plattenzylinder und einen Gummituchzylinder, um zu druckende Bilder auf eine Materialbahn, z. B. eine Papierbahn, zu übertragen.

Auf den Plattenzylinder wird in der Regel eine flache Druckplatte in einem axial verlaufenden Zylinderspalt oder -kanal befestigt. Die Vorderkante der Platte wird in den Kanal eingefügt und der Plattenzylinder wird gedreht, so dass sich die Platte durch den Druck im zwischen der Druckplatte und dem Gummituch gebildeten Spalt um den Plattenzylinder herum legt.

Da die Druckplatten in der Regel von Hand in den Zylinderkanal eingehängt werden, ist es notwendig, einen freien Zugang zu dem Kanal schaffen zu können. Der Zylinder wird hierzu in eine Plattenwechsel-Winkelposition verbracht, in welcher der Zylinderkanal einem Bediener zugewandt ist. Nach dem Einhängen und Einziehen der Druckplatte ist es weiterhin notwendig, die Druckplattenhinterkante in den Zylinderkanal oder in einen weiteren Zylinderkanal einzufügen. Hierzu sind aus dem Stand der Technik Einfügeleisten bekannt, welche auf Betätigung des Bediener oder auch automatisch die Hinterkante in einen zugeordneten Zylinderkanal schieben, wobei eine in dem Kanal befindliche Klemmeinrichtung zumindest zum Festklemmen der Hinterkante vorgesehen sein kann.

Die Verwendung einer Einfügeleiste nach dem Stand der Technik steht dem Erfordernis des freien Zugangs zum Zylinderkanal entgegen und kann somit zu Problemen beim Plattenwechsel führen.

Des Weiteren sind aus dem Stand der Technik Walzenspaltschutze bekannt, welche die zwischen zwei Walzen oder Zylindern gebildeten Spalte abdecken, um zu verhindern, dass sich ein Bediener an den Spalten verletzt. Auch diese Walzenspaltschutze stehen dem Erfordernis des freien Zugangs zum Zylinderkanal entgegen und können zu Problemen beim Plattenwechsel führen.

Es ist eine Aufgabe der vorliegenden Erfindung, ein Druckwerk zu schaffen, welches die vorgenannten Probleme des Standes der Technik beseitigt.

Es ist eine weitere Aufgabe der vorliegenden Erfindung, ein Druckwerk zu schaffen, welches einem Bediener Zugang zu einem Zylinderkanal beim Plattenwechsel ermöglicht.

Es ist ferner eine Aufgabe der vorliegenden Erfindung, bekannte Vorrichtungen nach dem Stand der Technik, welche den Plattenwechsel unterstützen und/oder als Walzenspaltschutz dienen, zu vereinfachen und dadurch kostengünstiger und weniger wartungsintensiv bereitzustellen.

Eine zusätzliche Aufgabe der vorliegenden Erfindung kann darin gesehen werden, ein Druckwerk zu schaffen, welches einem Bediener den Druckplattenwechsel vereinfacht bei gleichzeitiger Einhaltung von gegebenen Sicherheitsvorschriften.

Diese Aufgaben werden durch eine Vorrichtung mit den Merkmalen gemäß wenigstens einem der Ansprüche 1 bis 7 gelöst

Ferner ist es eine Aufgabe der vorliegenden Erfindung, ein Verfahren zu schaffen, welches dem Bediener den Druckplattenwechsel vereinfacht bzw. unterstützend vereinfacht.

Es ist eine weitere Aufgabe der vorliegenden Erfindung, ein Verfahren zu schaffen, mit welchem sowohl ein einfacher Druckplattenwechsel als auch die Einhaltung von gegebenen Sicherheitsvorschriften ermöglicht wird.

Diese Aufgaben werden durch ein Verfahren mit den Merkmalen gemäß wenigstens einem der Ansprüche 8 und 9 gelöst.

Ein erfindungsgemäßes Druckwerk zeichnet sich durch die Merkmale des Anspruches 1 aus.

Durch das erfindungsgemäße Vorsehen eines Einfügeleistenantriebs zum automatischen Bewegen der Einfügeleisten aus einer Betriebsposition heraus in eine Ruheposition wird einem Bediener in vorteilhafter Weise ein ungehinderter Zugang zu einem Plattenzylinder verschafft, so dass der Bediener ungestört von mechanischen Komponenten in der Nähe des Plattenzylinders einen Druckplattenwechsel durchführen kann.

Während des Aufbringens von Druckplatten kann es nötig sein, die Druckmaschine vorwärts und rückwärts laufen zu lassen, um die Position des axial verlaufenden Kanals auf dem Plattenzylinder einzustellen.

Es ist ein an den Plattenzylinder angrenzender erster Gummituchzylinder vorgesehen, wobei sich die Einfügeleiste in ihrer Betriebsposition nahe einem zwischen dem Plattenzylinder und dem ersten Gummituchzylinder gebildeten Spalt befindet, um den zwischen dem Plattenzylinder und dem Gummituchzylinder gebildeten Spalt abzudecken und so eine erhöhte Sicherheit zu gewährleisten, wenn die Bahn vorwärts bewegt wird.

An den ersten Gummituchzylinder grenzt ein zweiter Gummituchzylinder an, wobei sich die Einfügeleiste in ihrer Ruheposition nahe dem zwischen dem ersten und dem zweiten Gummituchzylinder gebildeten Spalt befindet, um eine erhöhte Sicherheit zu gewährleisten, wenn die Bahn rückwärts bewegt wird.

Durch das Abdecken des Spalts zwischen den Gummituchzylindern weist die Einfügeleiste zugleich die Funktion eines Walzenspaltschutzes auf, so dass es in vorteilhafter Weise zu einer Verringerung der mechanischen Komponenten im Zugangsbereich zu den Druckwerken kommt.

Der Einfügeleistenantrieb kann weiterhin einen mit der Einfügeleiste in Wirkverbindung stehenden Hebel aufweisen, welcher ein manuelles Bewegen der Einfügeleiste von der Betriebsposition in die Ruheposition zur Durchführung von Reinigungs- und Wartungsarbeiten ermöglicht.

Der Plattenzylinder und die Einfügeleiste können in einem Rahmen gelagert sein, wobei der Einfügeleistenantrieb am Rahmen befestigt ist.

Der Einfügeleistenantrieb umfasst vorzugsweise eine Exzenterscheibe.

Weiterhin umfasst der Einfügeleistenantrieb vorzugsweise einen pneumatischen Motor zum Drehen der Exzenterscheibe.

Ein erfindungsgemäßes Verfahren zum Einfügen einer Hinterkante einer Druckplatte zeichnet sich durch die Merkmale des Anspruchs 8 aus.

Die Merkmale der vorliegenden Erfindung werden in der folgenden Beschreibung eines bevorzugten Ausführungsbeispiels in Zusammenhang mit den beigefügten, nachfolgend aufgeführten Zeichnungen näher erläutert.

Es zeigen:
- Fig. 1: einen schematischen Querschnitt einer bevorzugten Ausführungsform eines erfindungsgemäßen Druckwerks;
- Fig. 2: einen schematischen Querschnitt eines weiteren Druckwerks;
- Fig. 3: eine perspektivische Darstellung einer Ausführungsform eines Antriebs für die Einfügeleiste, wobei sich die Einfügeleiste in der Betriebsposition befindet;
- Fig. 4: eine perspektivische Darstellung eines Abschnitts des in Fig. 3 gezeigten erfindungsgemäßen Antriebs der Einfügeleiste, bei welcher der Pneumatikzylinder nicht dargestellt ist, um den Blick auf eine Exzenterscheibe freizugeben;
- Fig. 5: eine perspektivische Darstellung des in Fig. 4 gezeigten Antriebs der Einfügeleiste, wobei sich die Einfügeleiste in einer Ruheposition befindet.

Einander entsprechende Elemente werden in den Figuren mit denselben Bezugszeichen gekennzeichnet.

Fig. 1 zeigt einen schematischen Querschnitt einer bevorzugten Ausführungsform eines erfindungsgemäßen Druckwerks einer Druckmaschine 1. Die Druckmaschine 1 umfasst einen Plattenzylinder 10 mit einem axial verlaufenden Kanal 12. Eine flache Druckplatte 14 hat eine Vorderkante, die in diesen Kanal 12 eingefügt wird. Eine Einfügeleiste 16 ist vorgesehen, welche die Hinterkante der Druckplatte 14 in den Kanal einfügt. Danach kann die Platte festgeklemmt und so in ihrer Position fixiert werden. Hierzu kann in dem Kanal 12 wenigstens eine Klemmvorrichtung vorgesehen sein.

Der Plattenzylinder 10 wirkt mit einem Gummituchzylinder 20 zusammen, auf welchem ein flaches oder ein hülsenförmiges Gummituch angeordnet sein kann. Zwischen der Platte 14 und dem Gummituch besteht ein Spalt 18. Zwischen dem Gummituchzylinder 20 und einem weiteren Gummituchzylinder 22 besteht ein Übertragungsspalt 23, durch den eine Bahn hindurch geführt wird. Mit dem Gummituchzylinder 22 kann ein zweiter Plattenzylinder 24 mit einer zweiten Einfügeleiste 26 zusammenwirken.

Die Einfügeleiste 16 hat einen Antrieb 36, welcher die Einfügeleiste 16 von einer durch den Pfeil 38 bezeichneten Betriebsposition, aus der die Einfügeleiste die Hinterkante der Platte 14 in einen axial verlaufenden Plattenzylinderkanal 12 schieben kann, in eine durch den Pfeil 39 bezeichnete Ruheposition bewegt. In der Betriebsposition können Einfügelemente der Einfügeleiste 16 aktiviert werden, so dass sie ansteuerbar die Hinterkante der Platte 14, z.B. auf die in dem US-Patent US-B-6 439 117 bzw. EP-A-1 155 837 (zitiert gemäß Artikel 54(3) EPÜ) beschriebenen Weise kontaktieren und verschieben. Die Einfügeelemente können dabei z.B. pneumatisch betätigt werden.

Der Antrieb 36 der Einfügeleiste 16 kann die Einfügeleiste 16 vorzugsweise aus einer Position in der Nähe des Übertragungsspalts 18 zwischen dem Plattenzylinder 10 und dem Gummituchzylinder 20 in Richtung des Übertragungsspalts 23 zwischen dem Gummituchzylinder 20 und dem weiteren Gummituchzylinder 22 bewegen. Der Antrieb 36 kann als ein motorgetriebenes Vier-Drehgelenk-Getriebe oder als ein anderes geeignetes Gestänge oder Getriebe ausgebildet sein, welches geeignet ist, die Einfügeleiste 16 z.B. entlang einem der Außenoberfläche des Gummituchzylinders 20 angepassten Bogen zu bewegen. Alternativ kann der Antrieb 36 als ein motorgetriebener Schlitten ausgebildet sein, welcher auf einer bogenförmigen, der Außenoberfläche des Gummituchzylinders 20 angepassten Schiene angeordnet ist, wobei die Einfügeleiste 16 fest mit dem Schlitten 36 verbunden ist.

Der Abstand der Einfügeleiste 16 in der Betriebsposition 38 zu der Oberfläche des Plattenzylinders 10 oder zur Oberfläche des Gummituchzylinders 20 wird derart gewählt, dass die Einfügeleiste 16 zugleich als Spaltschutz für den Spalt 18 dient. Dabei soll insbesondere sichergestellt sein, dass ein Bediener, z.B. beim Auswechseln einer Druckplatte oder eines Gummituchs, mit keinem Körperteil oder auch nicht mit einem Werkzeug in den Spalt 18 gelangen kann. Es ist z.B. möglich, dass die Einfügeleiste 16 weniger als 10 mm oder weniger als 5 mm oder nur etwa 1mm von wenigstens einer der Oberflächen des Plattenzylinders 10 oder des Gummituchzylinders 20 beabstandet ist. Gleiche Abstände können für die Einfügeleiste 16 in ihrer Ruheposition 39 bezüglich des Gummituchzylinders und des Spaltes 23 vorgesehen sein. Auch in der Ruheposition 39 wird die Einfügeleiste 16 zugleich als Walzenspaltschutz eingesetzt, und eine Verletzung eines Bedieners am Spalt 23 verhindert.

Es ist ein besonderer Vorteil der vorliegenden Erfindung, dass eine Einfügeleiste mehrere Funktionen übernimmt. Sie dient sowohl dem Einfügen zumindest einer Hinterkante einer Druckplatte in einen Klemmkanal eines Zylinders oder einer Walze als auch dem Abdecken von z. B. verschiedenen Walzen- oder Zylinderspalten und damit dem Einhalten vorgegebener Sicherheitsvorschriften. Auf diese Weise können sowohl Material als auch Kosten eingespart werden und des Weiteren Wartungs- und Instandsetzungsarbeiten verringert und kostengünstiger gestaltet werden. Die Leiste deckt mit Vorteil in verschiedenen Positionen verschiedene Spalte ab.

Die Einfügeleiste 26 verfügt über einen Antrieb 46, der auf ähnliche Weise wirkt wie der Antrieb 36.

Auch die Einfügeleiste 26 wird gleichzeitig als Andrückleiste für wenigstens eine Hinterkante einer Druckplatte und als Walzenspaltschutz eingesetzt. Es ergeben sich dabei die gleichen Vorteile wie sie oben mit Bezug auf die Einfügeleiste 16 beschrieben wurden.

Der Walzenspalt 23 zwischen den beiden Gummituchzylindern 20 und 22 wird z.B. in der Weise abgedeckt, dass sowohl die Einfügeleiste 16 in ihrer Ruheposition 39 positioniert als auch die Einfügeleiste 26 in einer entsprechenden Ruheposition positioniert ist, welche sich bezüglich der Materialbahn 5 gegenüber der Ruheposition 39 befindet.

Die oben gemachten Angaben zu den möglichen Abständen der Einfügeleiste 16 zu jeweiligen Oberflächen von den zugeordneten Zylindern 10 und 20 gelten entsprechend für die Einfügeleiste 26 und die zugeordneten Zylinder 22 und 24.

Fig. 2 zeigt eine weitere Ausführungsform eines Antriebs 136 zum Bewegen der Einfügeleiste 16 von einer Betriebsposition 38 in eine vom Plattenzylinder entfernte zweite Ruheposition 40. In Fig. 2 ist ebenfalls gezeigt, dass auch die Einfügeleiste 26 mit einer weiteren Ausführungsform eines Antriebs 146 ausgestattet sein kann, welche die Einfügeleiste 26 von ihrer Betriebsposition in eine von dem zugeordneten Plattenzylinder 24 entfernte Ruheposition bewegt. Es handelt sich aber bei der Figur 2 nicht um Ausführungsbeispiele der Erfindung.

Es ist des Weiteren möglich, dass die beiden Antriebe 36 und 46 bzw. 136 und 146 gekoppelt sind und somit die beiden Einfügeleisten 16 und 26 entsprechend der Darstellung in Fig. 1 oder Fig. 2 gemeinsam bewegt und positioniert werden können. Ferner kann ein gemeinsamer Antrieb für die Einfügeleisten 16 und 26 vorgesehen sein, der jeweils nur eine ausgewählte Einfügeleiste der beiden Einfügeleisten 16 und 26 bewegt.

Fig. 3 zeigt eine Darstellung des am Rahmen 100 angeordneten Antriebs 136 und der Einfügeleiste 16, die sich hier in der Betriebsposition befindet. Ein pneumatisch angetriebener Motor in Form eines drehbaren Pneumatikzylinders 137, welcher einen Wirkungsbereich von wenigstens 180° aufweist, wird dazu eingesetzt, eine in Fig. 3 nicht gezeigte Exzenterscheibe anzutreiben. Der Pneumatikzylinder 137 kann durch den Maschinenbediener aktiviert werden.

Fig. 4 zeigt eine Darstellung eines Abschnitts des Antriebs 136 von Fig. 3, wobei hier der Pneumatikzylinder nicht dargestellt ist, damit die Exzenterscheibe 138 zu sehen ist. Die Exzenterscheibe 138 ist bezüglich des Rahmens 100 um eine am Rahmen 100 befestigte Schwenkachse 141 drehbar und kann sich innerhalb einer gegabelten Endplatte 139 drehen, die wiederum relativ zum Rahmen 100 um ihre Schwenkachse 142 schwenkbar ist. Die gegabelte Endplatte 139 ist an ihrem gegenüberliegenden Ende an einem Ende der Einfügeleiste 16 befestigt.

Durch Betätigung des Pneumatikzylinders 137 kann die Exzenterscheibe 138 bezüglich ihrer Achse 141 rotiert werden, wodurch durch die Übertragung der gegabelten Endplatte 139 eine Schwenkbewegung der Endplatte 139 bezüglich ihrer Achse 142 ausgeführt wird. Diese Schwenkbewegung wird weiterhin zu einer Bewegung der Einfügeleiste 16 zwischen ihrer Betriebs- und ihrer Ruheposition.

Wie in Fig. 5 gezeigt ist, wird das gegabelte Ende der gegabelten Endplatte 139 bei Drehung der Exzenterscheibe 138 um 180° in eine gehobene Position bewegt. Die gegabelte Endplatte 139 wird um die Achse 142 geschwenkt und bewegt auf diese Weise die Einfügeleiste 16 in eine vom Plattenzylinder entfernte Position, um das Aufbringen und Abnehmen einer Platte zu ermöglichen. Ein an der Einfügeleiste 16 vorgesehener Hebel 140 kann zum manuellen Bewegen der Einfügeleiste in eine vom Plattenzylinder entfernte Position für die Reinigung und Wartung des Plattenzylinders verwendet werden.

### Liste der Bezugszeichen

- 1: Druckmaschine
- 5: Materialbahn
- 10: Plattenzylinder
- 12: axial verlaufender Kanal
- 14: Druckplatte
- 16: Einfügeleiste
- 18: Übertragungsspalt zwischen Plattenzylinder und Gummituchzylinder
- 20: Gummituchzylinder
- 22: Gummituchzylinder
- 23: Druckspalt
- 24: Plattenzylinder
- 26: Einfügeleiste
- 36: Einfügeleistenantrieb
- 38: Betriebsposition
- 39: Ruheposition
- 40: Ruheposition
- 46: Einfügeleistenantrieb
- 100: Rahmen
- 136: Antrieb
- 137: Pneumatikzylinder
- 138: Exzenterscheibe
- 139: gegabelte Endplatte
- 140: Hebel
- 141: Schwenkachse
- 142: Schwenkachse
- 146: Antrieb

## Patentansprüche

1. Druckwerk
- mit einem Plattenzylinder (10, 24), der einen axial verlaufenden Kanal (12) zur Aufnahme mindestens einer Hinterkante einer Druckplatte aufweist,
- mit einer Einfügeleiste (16, 26), die eine Betriebsposition (38) aufweist, wobei die Einfügeleiste dazu ausgebildet ist in der Betriebsposition die Hinterkante der Druckplatte in den axial verlaufenden Kanal (12) zu schieben, und wobei die Einfügeleiste (16, 26) zwischen der Betriebsposition (38) und einer Ruheposition (39) beweglich ist, und
- mit einem an den Plattenzylinder (10, 24) angrenzenden ersten Gummituchzylinder (20, 22), wobei sich die Einfügeleiste (16, 26) in ihrer Betriebsposition (38) nahe einem zwischen dem Plattenzylinder (10, 24) und dem ersten Gummituchzylinder (20, 22) gebildeten Spalt (18) befindet, um diesen Spalt (18) abzudecken,
**gekennzeichnet durch**
einen an den ersten Gummituchzylinder (20) angrenzenden zweiten Gummituchzylinder (22),
einen Einfügeleistenantrieb (36, 46) zum automatischen Bewegen der Einfügeleiste (16, 26) aus der Betriebsposition (38) heraus in die Ruheposition (39) und
**dadurch** dass sich die Einfügeleiste (16, 26) in ihrer Ruheposition (39) nahe dem zwischen dem ersten und dem zweiten Gummituchzylinder (20, 22) gebildeten Spalt (23) befindet, um diesen Spalt (23) abzudecken.

2. Druckwerk nach Anspruch 1,
**gekennzeichnet durch**
einen Rahmen (100), in welchem der Plattenzylinder (10, 24) und die Einfügeleiste (16, 26) gelagert sind, wobei der Einfügeleistenantrieb (36, 46) am Rahmen (100) befestigt ist.

3. Druckwerk nach einem der vorhergehenden Ansprüche,
**dadurch gekennzeichnet,**
**dass** der Einfügeleistenantrieb (36, 46) eine Exzenterscheibe (138) umfasst.

4. Druckwerk nach Anspruch 3,
**dadurch gekennzeichnet,**
**dass** der Einfügeleistenantrieb (36, 46) einen pneumatischen Motor zum Drehen der Exzenterscheibe (138) umfasst.

5. Druckwerk nach einem der vorhergehenden Ansprüche,
**dadurch gekennzeichnet,**
**dass** der Einfügeleistenantrieb (36, 46) einen mit der Einfügeleiste (16, 26) in Wirkverbindung stehenden Hebel (140) aufweist, welcher ein manuelles Bewegen der Einfügeleiste von der Betriebsposition in die Ruheposition ermöglicht.

6. Druckwerk nach einem der vorhergehenden Ansprüche,
**dadurch gekennzeichnet,**
**dass** in der Betriebsposition (38) die Einfügeleiste (16, 26) von wenigstens einer der Oberflächen des Plattenzylinders (10, 24) oder des Gummituchzylinders (20, 22) weniger als 10mm, vorzugsweise weniger als 5mm und höchst vorzugsweise nur etwa 1mm, entfernt ist.

7. Druckwerk nach einem der vorhergehenden Ansprüche,
**dadurch gekennzeichnet,**
**dass** in der Ruheposition (39) die Einfügeleiste (16, 26) von der Oberfläche von dem Gummituchzylinder (20, 22) weniger als 10mm, vorzugsweise weniger als 5mm und höchst vorzugsweise nur etwa 1mm, entfernt ist.

8. Verfahren zum Einfügen einer Hinterkante einer Druckplatte in einen axial verlaufenden Kanal (12) eines Plattenzylinders (10, 24), wobei eine Einfügeleiste (16, 26) vorgesehen ist, die aus einer Betriebsposition (38) die Hinterkante der Druckplatte in den axial verlaufenden Kanal (12) schiebt,
mit dem Verfahrensschritt: Abdecken eines Spaltes (18) zwischen dem Plattenzylinder (10, 24) und einem angrenzenden Gummituchzylinder (20, 22) mittels der in ihrer Betriebsposition befindlichen Einfügeleiste (16, 26)
**gekennzeichnet durch**
die Verfahrensschritte:
automatisches Bewegen der Einfügeleiste (16, 26) aus der Betriebsposition (38) in eine Ruheposition (39) und
Abdecken eines Spaltes (23) zwischen dem an den Plattenzylinder (10, 24) angrenzenden Gummituchzylinder (20, 22) und einem weiteren Gummituchzylinder (20, 22) mittels der in ihrer Ruheposition (39) befindlichen Einfügeleiste (16, 26).

9. Verfahren nach Anspruch 8, **gekennzeichnet durch** den zusätzlichen Verfahrensschritt:
- das Abdecken des Spaltes (18) zwischen dem Plattenzylinder (10, 24) und dem angrenzenden Gummituchzylinder (20, 22) geschieht während einer Vorwärtsbewegung der Bahn (5),
- das Abdecken des Spaltes (23) zwischen den Gummituchzylindern (20, 22) geschieht während eines Rückwärtsbewegens der Bahn (5).

10. Druckmaschine, insbesondere Rollenrotationsdruckmaschine,
**gekennzeichnet durch** ein Druckwerk nach einem der Ansprüche 1 bis 7.

## Claims

1. Printing section
- with a plate cylinder (10, 24) comprising an axially extending channel (12) for receiving at least one rear edge of a printing plate,
- with an insertion rail (16, 26) comprising an operating position (38), whereby the insertion rail is designed for pushing the rear edge of the printing plate into the axially extending channel (12) in the operating position, and whereby the insertion rail (16, 26) can be moved between the operating position (38) and a resting position (39), and
- with a first rubber cloth cylinder (20, 22) adjacent to the plate cylinder (10, 24), whereby the insertion rail (16, 26) is located near a gap (18) formed between the plate cylinder (10, 24) and the first rubber cloth cylinder (20, 22) in its operating position (38) in order to cover this gap (18),
**characterised by** a second rubber cloth cylinder (22) adjacent to the first rubber cloth cylinder (20), an insertion rail drive (36, 46) for automatically moving the insertion rail (16, 26) from the operating position (38) into the resting position (39), and in that the insertion rail (16, 26) is located near the gap formed between the first and the second rubber cloth cylinders (20, 22) in its resting position (39) in order to cover this gap (23).

2. Printing section according to Claim 1, **characterised by** a frame (100), in which the plate cylinder (10, 24) and the insertion rail (16, 26) are positioned, whereby the insertion rail drive (36, 46) is affixed to the frame (100).

3. Printing section according to one of the preceding Claims, **characterised in that** the insertion rail drive (36, 46) comprises an eccenter disc (138).

4. Printing section according to Claim 3, **characterised in that** the insertion rail drive (36, 46) comprises a pneumatic motor for rotating the eccenter disc (138).

5. Printing section according to one of the preceding Claims, **characterised in that** the insertion rail drive (36, 46) comprises a lever (140) co-operating with the insertion rail (16, 26), which enables a manual moving of the insertion rail from the operating position into the resting position.

6. Printing section according to one of the preceding Claims, **characterised in that** the insertion rail (16, 26) is positioned less than 10 mm, preferably less than 5 mm, and most preferably only about 1 mm from at least one of the surfaces of the plate cylinder (10, 24) or the rubber cloth cylinder (20, 22) in the operating position (38).

7. Printing section according to one of the preceding Claims, **characterised in that** the insertion rail (16, 26) is positioned less than 10 mm, preferably less than 5 mm, and most preferably only about 1 mm from the surface of the rubber cloth cylinder (20, 22) in the resting position (39).

8. Method for inserting a rear edge of a printing plate into an axially extending channel (12) of a plate cylinder (10, 24), whereby an insertion rail (16, 26) is envisaged, which pushes the rear edge of the printing plate from an operating position (38) into an axially extending channel (12), with the method step: covering a gap (18) between the plate cylinder (10, 24) and an adjacent rubber cloth cylinder (20, 22) by means of the insertion rail (16, 26) located in its operating position, **characterised by** the method steps: automatically moving the insertion rail (16, 26) from the operating position (38) into a resting position (39), and covering a gap (23) between the rubber cloth cylinder (20, 22) adjacent to the plate cylinder (10, 24) and a further rubber cloth cylinder (20, 22) by means of the insertion rail (16, 26) located in its resting position (39).

9. Method according to Claim 8, **characterised by** the additional method step:
- covering the gap (18) between the plate cylinder (10, 24) and the adjacent rubber cloth cylinder (20, 22) as part of a forwards movement of the strip (5),
- covering the gap (23) between the rubber cloth cylinders (20, 22) during a backwards movement of the strip (5).

10. Printing machine, in particular a cylinder rotation printing machine, **characterised by** a printing section according to Claims 1 to 7.

## Revendications

1. Groupe d'impression
- avec un cylindre porte-plaque (10, 24), qui présente un canal (12) s'étendant axialement destiné à recevoir au moins un bord arrière d'une plaque d'impression,
- avec une barre d'insertion (16, 26), qui présente une position de service (38), la barre d'insertion étant réalisée pour pousser dans la position de service le bord arrière de la plaque d'impression dans le canal (12) s'étendant axialement et la barre d'insertion (16, 26) pouvant être déplacée entre la position de service (38) et une position de repos (39), et
- avec un premier cylindre porte-blanchet (20, 22) adjacent au cylindre porte-plaque (10, 24), la barre d'insertion (16, 26) se trouvant dans sa position de service (38) près d'une fente (18) formée entre le cylindre porte-plaque (10, 24) et le premier cylindre porte-blanchet (20, 22) pour recouvrir cette fente (18),
**caractérisé par**
un deuxième cylindre porte-blanchet (22) adjacent au premier cylindre porte-blanchet (20),
un entraînement de la barre d'insertion (36, 46) permettant le déplacement automatique de la barre d'insertion (16, 26) hors de la position de service (38) dans la position de repos (39), et en ce que la barre d'insertion (16, 26) se trouve dans sa position de repos (39) près de la fente (23) formée entre le premier et le deuxième cylindre porte-blanchet (20, 22) pour recouvrir cette fente (23).

2. Groupe d'impression selon la revendication 1,
**caractérisé par**
un bâti (100), dans lequel sont logés le cylindre porte-plaque (10, 24) et la barre d'insertion (16, 24), l'entraînement de la barre d'insertion (36, 46) étant fixé au niveau du bâti (100).

3. Groupe d'impression selon l'une quelconque des revendications précédentes,
**caractérisé en ce**
**que** l'entraînement de la barre d'insertion (36, 46) comprend un disque excentrique (138).

4. Groupe d'impression selon la revendication 3,
**caractérisé en ce**
**que** l'entraînement de la barre d'insertion (36, 46) comprend un moteur pneumatique permettant de tourner le disque excentrique (138).

5. Groupe d'impression selon l'une quelconque des revendications précédentes,
**caractérisé en ce**
**que** l'entraînement de la barre d'insertion (36, 46) présente un levier (140) vertical en liaison active avec la barre d'insertion (16, 26), qui permet un déplacement manuel de la barre d'insertion de la position de service à la position de repos.

6. Groupe d'impression selon l'une quelconque des revendications précédentes,
**caractérisé en ce**
**que** dans la position de service (38), la barre d'insertion (16, 26) est éloignée d'au moins une des surfaces du cylindre porte-plaque (10, 24) ou du cylindre porte-blanchet (20, 22) de moins de 10 mm, de préférence de moins de 5 mm et mieux encore de seulement 1 mm environ.

7. Groupe d'impression selon l'une quelconque des revendications précédentes,
**caractérisé en ce**
**que** dans la position de repos (39), la barre d'insertion (16, 26) est éloignée de la surface du cylindre porte-blanchet (20, 22) de moins de 10 mm, de préférence de moins de 5 mm et mieux encore de seulement 1 mm environ.

8. Procédé d'insertion d'un bord arrière d'une plaque d'impression dans un canal (12) s'étendant axialement d'un cylindre porte-plaque (10, 24), une barre d'insertion (16, 26) étant prévue qui pousse depuis une position de service (38) le bord arrière de la plaque d'impression dans le canal s'étendant axialement (12),
comportant l'étape de procédé consistant à recouvrir une fente (18) entre le cylindre porte-plaque (10, 24) et un cylindre porte-blanchet adjacent (20, 22) à l'aide de la barre d'insertion (16, 26) se trouvant dans sa position de service
**caractérisé par**
les étapes de procédé consistant à :
déplacer automatiquement la barre d'insertion (16, 26) de la position de service (38) à une position de repos (39) et
recouvrir une fente (23) entre le cylindre porte-blanchet adjacent (20, 22) au cylindre porte-plaque (10, 24) et un autre cylindre porte-blanchet (20, 22) au moyen de la barre d'insertion (16, 26) se trouvant dans sa position de repos (39).

9. Procédé selon la revendication 8, **caractérisé par** l'étape de procédé supplémentaire consistant à
- recouvrir la fente (18) entre le cylindre porte-plaque (10, 24) et le cylindre porte-blanchet (20, 22) adjacent au cours d'un mouvement d'avance de la bande (5),
- recouvrir la fente (23) entre les cylindres porte-blanchet (20, 22) au cours d'un mouvement de recul de la bande (5).

10. Imprimante, en particulier machine d'impression rotative à rouleaux **caractérisée par** un groupe d'impression selon l'une quelconque des revendications 1 à 7.
